# FASCICULE DE BREVET EUROPEEN

(11) **EP 0 220 093 B1**
(45) Date de publication et mention de la délivrance du brevet: **18.12.1991**
(21) Numéro de dépôt: 86402031.8
(22) Date de dépôt: 17.09.1986
(51) Int. Cl.: H01H 43/10

(54) **Dispositif d'affichage à présélection pour programmateur**
Anzeigevorrichtung mit Vorwahl für Programmierer
Display device with preselection for a programmer

(30) Priorité: 24.09.1985 FR 8514242
(43) Date de publication de la demande: 29.04.1987
(73) Titulaire: SEXTANT Avionique, F-92368 Meudon la Forêt Cédex (FR)
(72) Inventeur: Vollot, Jean, F-07800 Saint Georges Les Bains Ardèche (FR)
(74) Mandataire: Bloch, Gérard

(56) Documents cités:
- CH-A- 170 207
- FR-A- 2 547 109
- FR-A- 2 561 421

## Description

La présente invention concerne un dispositif d'affichage, pour programmateur comportant un ensemble de camesprogrammes, agencées pour être entraînées automatiquement en rotation et mettre en oeuvre plusieurs programmes établis successivement, et un élément sélecteur monté solidaire en rotation d'un axe de manoeuvre dont le positionnement angulaire permet de choisir l'un desdits programmes, comprenant :
- un organe de commande agencé pour commander un contact mobile en déplacement dans l'une ou l'autre de deux positions,
- l'organe de commande étant agence pour, sous l'action de l'élément sélecteur, coopérer avec des moyens de démarrage de l'ensemble de cames, être déplacé axialement le long de l'axe de manoeuvre dans un sens, et déplacer ainsi le contact mobile d'une première position à la deuxième,
- l'organe de commande comportant des moyens d'inversion du déplacement du contact mobile, de la deuxième position à la première, agencés pour, sous l'action de moyens de rappel, permettre le déplacement dans l'autre sens de l'organe, le long de l'axe de manoeuvre.

On utilise un tel dispositif notamment sur les programmateurs de machines à laver.

Le déplacement du contact mobile en position de démarrage vise à établir le contact d'alimentation d'un micromoteur électrique qui par l'intermédiaire d'un réducteur mécanique va entraîner en rotation continue l'ensemble de cames, ou le bloc-cames du programmateur, pour l'amener rapidement dans la position de départ d'un des programmes choisi initialement par l'affichage normal.

Une fois cette position rejointe, le dispositif commande l'inversion brusque du contact afin de rétablir le circuit de fonctionnement normal du programmateur en rotation pas à pas. Afin d'obtenir une inversion rapide du contact garantissant un fonctionnement sûr du dispositif d'affichage, il est nécessaire que le mouvement axial de l'organe de commande, déterminé à la fin du parcours de rattrapage, s'effectue de manière nette et quasi instantanée.

On connaît déjà des dispositifs du type définis ci-dessus, notamment par le document FR-A-2 561 421. Dans le dispositif de ce document, l'organe de commande est un levier de commande pourvu d'un bec d'extrémité pouvant chuter dans une encoche ménagée sur une piste circulaire d'une came de démarrage du bloc-cames. Pour que l'inversion du contact soit rapide, il est prévu de donner au bec et à une lumière associée sur l'élément sélecteur une forme particulière, qui interdit l'engagement du bec dans l'encoche avant que la position angulaire du bloc cames n'ait rejoint et par conséquent coïncide exactement avec la position affichée de démarrage du programme sélectionné.

Pour ce faire, le bec, outre qu'il comporte un flanc incliné lui imposant, lors de l'action manuelle d'affichage, une réaction axiale de dégagement hors de l'encoche, présente également une section transversale de forme arrondie particulière lui communiquant un léger mouvement radial de réaction élastique sous l'effet de la rotation manuelle de l'élément sélecteur.

Ce mouvement radial est obtenu grâce à un certain degré de liberté prévu dans l'articulation du levier de commande sur l'élément sélecteur, ainsi qu'à la présence d'un ressort de rappel qui tend à ramener ce levier et son bec dans la position initiale.

Ainsi, le dispositif du document FR-A-2 561 421 se caractérise par une came de démarrage spéciale, un organe de commande monté sur ressort et un usinage particulier de la came de sélection. Ce dispositif est donc onéreux et peu fiable, du fait de sa complexité.

Bien que l'invention de la présente demande ait été réalisée dans un but de perfectionner un dispositif d'affichage pour programmateur pourvu de moyens de démarrage d'un moteur d'avance rapide et de moyens d'inversion brusque pour la mise en route d'un moteur pas à pas de déroulement de programme, la demanderesse entend déjà revendiquer un dispositif perfectionné qui soit fonctionnel et simple, c'est-à-dire sans ressort ni came de démarrage.

Ainsi, la présente invention concerne un dispositif du type mentionné ci-dessus, caractérisé par le fait que les moyens de démarrage sont ménagés dans la paroi interne parallèle à l'axe de manoeuvre de l'ensemble de cames, et que l'organe de commande comporte au moins un bras rigide associé à un élement souple qui sont reliés élastiquement à un moyeu monté libre en translation sur l'axe de manoeuvre et incliné par rapport à cet axe entre l'élément sélecteur et le moyeu.

Dans la forme de réalisation préférée du dispositif de l'invention, l'organe de commande comporte plusieurs paires constituées chacune d'un bras rigide et d'un bras souple, s'étendant à travers des lumières ménagées dans l'élément sélecteur, les extrémités libres des bras rigides sont pourvues de rampes de palpage agencées pour coopérer avec des encoches de démarrage ménagées dans la paroi interne axiale de l'ensemble de cames, et les bras rigides et souples sont reliés par paire au moyeu par une zone souple et élastique de faible épaisseur.

L'invention sera bien comprise à la lecture de la description qui suit d'un exemple de réalisation illustrée par le dessin annexé dans lequel :
La figure 1 représente une coupe du dispositif correspondant à la première position de la pièce de commande;
la figure 2 est une coupe, identique à la figure 1, correspondant à la seconde position de la pièce de commande;
la figure 3 est une vue en plan de la pièce de commande disposée dans le diamètre interne du bloc cames;
la figure 4 représente le fonctionnement d'un bras au cours de la rotation du sélecteur.

Un programmateur de machine à laver se caractérise essentiellement par un bloc cames programmes 9, entraîné en pas à pas, de façon connue par un ensemble motoréducteur et un cliquet, non représentés sur les figures. Par ailleurs, un second moteur dont le pignon engrène, par l'intermédiaire d'un dispositif type roue libre, avec une couronne dentée du bloc-cames est alimenté au travers d'un contact mobile double 7. C'est ce contact qui commande soit l'un soit l'autre de ces moteurs au moment de la sélection manuelle d'un programme obtenue par la rotation de l'axe 1, dépassant de la face avant 10 du programmateur. Cet axe est solidaire de l'élément sélecteur 2 qui sert également au centrage du bloc cames 9. L'organe de commande 3 est centré librement par son moyeu 35 sur l'axe 1.

Cet organe de commande possède plusieurs paires de bras (32,31;33,31;34,31) en étoile, par exemple trois, qui passant au travers de lumières prévues dans l'élément sélecteur 2 peuvent se loger dans des encoches correspondantes ménagées (91,92) sur la partie interne parallèlement à l'axe 1, du bloc cames 9. La liaison de chaque bras avec le moyeu 35 est assurée par une zone 36 de faible épaisseur. Cette liaison permet une souplesse, ou élasticité, axiale des bras par rapport au moyeu mais pas de souplesse radiale. Le moyeu 35 est, par construction, déporté hors du plan défini par les extrémités des bras en position dans les encoches du bloc cames, et les bras s'étendent donc entre l'élément sélecteur 2 et le moyeu 35.

Le sens de ce déport est prévu de manière à ce que lorsqu'on applique un effort sur les bras, le moyeu 35 glisse sur l'axe 1 dans le sens de la flèche F₁ représentée figure 2.

Chaque bras incliné par rapport à l'axe 1 est constitué par une paire de deux éléments, un élément rigide 34, 33, 32, pourvu d'une rampe de palpage 38 et un élément souple d'inversion, sous la forme d'un bras radial 31.

Chaque rampe 38 d'un élément rigide coopère avec une rampe de démarrage 91 du bloc cames et chaque élément souple coopère avec une encoche d'inversion à chute brusque 92.

Le fonctionnement d'un bras, tel que représenté figure 4, est le suivant. Lorsque l'élément sélecteur est entraîné dans le sens de la flèche F₂, il vient en appui sur l'élément rigide qui glisse sur la rampe 91 tandis que l'élément souple 31 plie radialement et sort de l'encoche 92.

Ce mouvement a pour effet de faire glisser le moyeu 35 le long de l'axe 1 dans le sens de la flèche F₁, ce qui fait pivoter un premier levier 5, agissant sur un second levier multiplicateur 6 qui actionne le contact 7 de sa première position à la seconde. Ce contact faisant démarrer le moteur d'avance rapide, le bloc cames 9 rattrape les bras de la pièce de commande. Pendant ce mouvement, chaque élément souple radial d'inversion 31 qui a repris sa position rectiligne, glisse sur la paroi interne 93 de l'ensemble de cames avant de retomber de façon brusque dans chaque encoche 92. Ceci permet d'annuler le rôle des rampes 38 et 91 et d'actionner rapidement le contact 7 de sa deuxième position à la première, après que le moyeu 35, sous l'action de l'élasticité de zones de liaison 36 ait glissé dans l'autre sens, opposé à celui de la flèche F₁, le long de l'axe 1.

Les trois bras sont avantageusement, mais non obligatoirement disposés à 120°. Pour éviter d'avoir trois positions à 120° permettant la chute des bras, chacun des éléments rigides 32, 33, 34 a une largeur différente, associée à une largeur correspondante des encoches prévues dans le bloc cames 9, et les éléments souples 31 des trois paires d'éléments sont espacés angulairement, de leurs éléments rigides 32, 33, 34 associés, de largeurs différentes, afin de n'obtenir qu'une possibilité de fonctionnement sur 360°.

Ce dispositif permet de réaliser des programmateurs de machines à laver automatiques ayant un affichage à présélection manuelle pour le choix des programmes, qui soit fiable et peu onéreux.

## Revendications

1. Dispositif d'affichage, pour programmateur comportant un ensemble de cames-programmes (9), agencés pour être entraînées automatiquement en rotation et mettre en oeuvre plusieurs programmes établis successivement, et un élément sélecteur (2) monté solidaire en rotation d'un axe de manoeuvre (1) dont le positionnement angulaire permet de choisir l'un desdits programmes, comprenant :
- un organe de commande (3) agencé pour commander un contact mobile (7) en déplacement dans l'une ou l'autre de deux positions,
- l'organe de commande (3) étant agencé pour, sous l'action de l'élément sélecteur (2), coopérer avec des moyens de démarrage de l'ensemble de cames, être déplacé axialement le long de l'axe de manoeuvre (1) dans un sens, et déplacer ainsi le contact mobile d'une première position à la deuxième,
- l'organe de commande (3) comportant des moyens d'inversion du déplacement du contact mobile, de la deuxième position à la première, agencés pour, sous l'action de moyens de rappel, permettre le déplacement dans l'autre sens de l'organe (3) le long de l'axe de manoeuvre, caractérisé par le fait que les moyens de démarrage (91) sont ménagés dans la paroi interne (93) parallèle à l'axe de manoeuvre (1) de l'ensemble de cames, et que l'organe de commande (3) comporte au moins un bras rigide (34) associé à un élément souple (31) qui sont reliés élastiquement à un moyeu (35) monté libre en translation sur l'axe de manoeuvre (1) et inclinés par rapport à cet axe entre l'élément sélecteur (2) et le moyeu (35).

2. Dispositif d'affichage selon la revendication 1, dans lequel le bras rigide (34) s'étend à travers une lumière ménagée dans l'élément sélecteur (2).

3. Dispositif selon l'une des revendications 1 et 2, dans lequel l'élément souple (31), associé au bras rigide (34) et s'étendent dans le même plan, relié aussi élastiquement audit moyeu (35) et agencé, à son extrémité libre, pour chuter brusquement dans au moins une encoche d'inversion (92) ménagée dans ladite paroi interne (93) de l'ensemble de cames.

4. Dispositif selon la revendication 3, dans lequel l'organe de commande comporte plusieurs paires constituées chacune d'un bras rigide (32; 33; 34) et d'un bras souple (31), les extrémités libres des bras rigides (32; 33; 34) étant pourvues de rampes de palpage (38) agencées pour coopérer avec des encoches de démarrage (91) respectivement différentes, ménagées sur ladite paroi interne (93) de l'ensemble de cames.

5. Dispositif selon la revendication 4, dans lequel les largeurs angulaires des extrémités de palpage des bras rigides (32; 33, 34) et des encoches de démarrage (91) de l'ensemble de cames sont respectivement différentes.

6. Dispositif selon l'une des revendications 4 et 5, dans lequel les espacements angulaires entre bras rigide (32; 33; 34) et bras souple (31) des paires de bras associés sont différentes.

7. Dispositif selon l'une des revendications 3 à 6, dans lequel les bras (34, 31) sont reliés su moyeu (35), par paires, par une zone souple (36) de faible épaisseur.

## Claims

1. Display device, for a programmer comprising an arrangement of programme cams (9), arranged in order to be set in rotation automatically and to carry out several programmes established in succession, and a selector member (2) mounted to rotate jointly with an operating shaft (1) whereof the angular position makes it possible to choose one of said programmes, comprising:
- a control member (3) arranged to control a movable contact (7) moving into one or other of two positions,
- the control member (3) being arranged in order, under the action of the selector member (2), to cooperate with means for starting the arrangement of cams, to be moved axially along the operating shaft (1) in one direction and thus to move the movable contact from a first position to the second position,
- the control member (3) comprising means for reversing the movement of the movable contact, from the second position to the first position, arranged in order, under the action of return means, to allow the movement in the other direction of the member (3) along the operating shaft, characterised by the fact that the starting means (91) are provided in the inner wall (93) parallel with the operating shaft (1) of the cam arrangement and that the control member (3) comprises at least one rigid arm (34) associated with a flexible member (31), which are connected elastically to a hub (35) mounted to move freely in translation on the operating shaft (1) and inclined with respect to this shaft between the selector member (2) and the hub (35).

2. Display device according to Claim 1, in which the rigid arm (34) extends through an aperture provided in the selector member (2).

3. Device according to one of Claims 1 and 2, in which the flexible member (31), associated with the rigid arm (34) and extending in the same plane, also connected elastically to said hub (35), is arranged, at its free end, to fall suddenly into at least one reversal notch (92) provided in said inner wall (93) of the cam arrangement.

4. Device according to Claim 3, in which the control member comprises several pairs each constituted by a rigid arm (32; 33; 34) and by a flexible arm (31), the free ends of the rigid arms (32; 33; 34) being provided with feeler ramps (38) arranged to cooperate with starting notches (91) which are respectively different and provided on said inner wall (93) of the cam arrangement.

5. Device according to Claim 4, in which the angular widths of the feeling ends of the rigid arms (32; 33, 34) and of the starting notches (91) of the cam arrangement are respectively different.

6. Device according to one of Claims 4 and 5, in which the angular spaces between rigid arm (32; 33; 34) and flexible arm (31) of the pairs of associated arms are different.

7. Device according to one of Claims 3 to 6, in which the arms (34, 31) are connected to the hub (35), in pairs, by a flexible zone (36) of slight thickness.

## Patentansprüche

1. Anzeigevorrichtung für Programmierer beinhaltend einen Satz Programm-Nocken (9), welche automatisch in Drehung versetzt werden, um mehrere erstellte Programme nacheinander ablaufen zu lassen, und eine Wählvorrichtung (2), welche drehfest mit einer Betätigungsachse (1) verbunden ist, deren Winkelpositionierung ermöglicht, eines der genannten Programme zu wählen, bestehend aus:
- einem Steuerungsorgan (3) zur Steuerung der Verschiebung eines beweglichen Kontaktes in die eine oder andere von zwei Positionen,
- wobei das Steuerungsorgan (3) so ausgelegt ist, daß es unter Einwirkung der Wählvorrichtung (2) mit Mitteln zum Ablaufen des Nockensatzes zusammenwirkt, in einer Richtung axial entlang der Betätigungsachse (1) verschoben wird und so den beweglichen Kontakt aus einer ersten Position in die zweite verschiebt,
- wobei das Steuerungsorgan (3) Mittel zur Inversion der Verschiebung des beweglichen Kontaktes aus der zweiten Position in die erste enthält, die unter der Einwirkung von Rückholeinrichtungen die Verschiebung des Steuerungsorgans (3) entlang der Betätigungsachse in die andere Richtung ermöglichen, dadurch gekennzeichnet, daß die Mittel zum Ablaufen (91) in die zur Betätigungsachse (1) des Nockensatzes parallelen Innenwand (93) eingebracht sind und daß das Steuerungsorgan (3) mindestens einen mit einem biegsamen Element (31) verbundenen starren Arm (34) umfaßt, welche elastisch mit einer auf der Betätigungsachse (1) frei translierbar montierten Nabe (35) verbunden sind und in Bezug auf diese Achse zwischen der Wählvorrichtung (2) und der Nabe (35) schräg stehen.

2. Anzeigevorrichtung gemäß Anspruch 1, bei welcher sich der starre Arm (34) durch eine in die Wählvorrichtung (2) eingebrachte Öffnung erstreckt.

3. Vorrichtung gemäß einem der Ansprüche 1 und 2, bei welcher das biegsame Element (31), das mit dem starren Arm (34) verbunden ist, sich in derselben Ebene erstreckt und auch elastisch mit der genannten Nabe (35) verbunden ist, so ausgelegt ist, daß es mit seinem freien Ende plötzlich in mindestens eine Inversionskerbe (92) einrastet, welche in die genannte Innenwand (93) des Nockensatzes eingebracht ist.

4. Vorrichtung gemäß Anspruch 3, bei welcher das Steuerungsorgan mehrere aus einem starren Arm (32, 33, 34) und einem biegsamen Arm (31) bestehende Paare umfaßt, wobei die freien Enden der starren Arme (32, 33, 34) mit Tastrampen (38) versehen sind, die mit verschiedenen Ablaufkerben (91) zusammenwirken, welche in die genannte Innenwand (93) der Nockengruppe eingebracht sind.

5. Vorrichtung gemäß Anspruch 4, bei welcher die Winkelbreiten der Tastenden der starren Arme (32, 33, 34) und der Ablaufkerben (91) des Nockensatzes verschieden groß sind.

6. Vorrichtung gemäß einem der Ansprüche 4 und 5, bei welcher die Winkelabstände zwischen starrem Arm (32, 33, 34) und biegsamem Arm (31) der verbundenen Armpaare verschieden groß sind.

7. Vorrichtung gemäß einem der Ansprüche 3 bis 6, bei welcher die Arme (34, 31) mit der Nabe (35) paarweise durch eine biegsame Zone (36) geringer Stärke verbunden sind.
